# FASCICULE DE BREVET EUROPEEN

(11) **EP 3 211 152 B1**
(45) Date de publication et mention de la délivrance du brevet: **05.08.2020**
(21) Numéro de dépôt: 17382064.8
(22) Date de dépôt: 09.02.2017
(51) Int. Cl.: E04F 10/06

(54) **BRAS EXTENSIBLE DE TRACTION DE LA BARRE FRONTALE DE TRACTION D'UN STORE ET PROCÉDÉ DE MONTAGE DUDIT BRAS**
AUSZIEHBARER ARM ZUR TRAKTION DER FALLSCHIENE EINER MARKISE UND MONTAGEVERFAHREN DES ARMS
EXTENDABLE ARM FOR THE TRACTION OF THE FRONT BAR OF AN AWNING AND METHOD FOR MOUNTING SAID ARM

(30) Priorité: 24.02.2016 ES 201630210
(43) Date de publication de la demande: 30.08.2017
(73) Titulaire: Producciones Mitjavila, S.A.U., 17730 Llers (Girona) (ES)
(72) Inventeur: MITJAVILA, Raymond, 17730 Llers (Girona) (ES)
(74) Mandataire: Balder IP Law, S.L.

(56) Documents cités:
- EP-A1- 0 795 660
- CN-Y- 2 873 925
- DE-U1- 7 804 978
- DE-U1- 8 412 694
- ES-A1- 2 351 497

## Description

### DOMAINE DE L'INVENTION

La présente invention fait référence à un bras extensible de traction de store dont les caractéristiques lui offrent davantage d'options de montage par rapport aux bras existants. En particulier, le bras objet de la présente invention permet la précontrainte de l'élément élastique intérieur sans qu'un outil prévu à cet effet ne soit nécessaire.

### ÉTAT DE LA TECHNIQUE

On connaît les bras extensibles de traction de la barre frontale de traction d'un store, du type qui comprennent un premier élément de bras et un deuxième élément de bras articulés entre eux.

Sur ces bras le premier élément de bras est constitué d'un premier profil, sur lequel se trouve à ses extrémités une première extrémité d'articulation avec le deuxième élément de bras et une deuxième extrémité de liaison à la barre frontale de traction et le deuxième élément est constitué d'un deuxième profil sur lequel se trouve à ses extrémités une première extrémité d'articulation avec le premier élément de bras et une deuxième extrémité de liaison à un support fixe de l'extrémité du bras.

À l'intérieur du bras se trouve un élément de traction pourvu d'une première extrémité, d'une deuxième extrémité et d'un élément élastique disposé entre les deux extrémités. La première extrémité de l'élément de traction est solidaire de la première extrémité d'articulation du premier élément de bras et la deuxième extrémité de l'élément de traction est solidaire de la deuxième extrémité.

L'élément élastique est soumis à une contrainte pour que dans la position d'équilibre en l'absence d'autres forces, le bras est déplié. Les extrémités mobiles des bras sont reliées à la barre de traction avant. Les extrémités sont fixées à un composant fixe du store, où le caisson de l'enrouleur est habituellement situé.

Donc, les bras se déplient en poussant par leur extrémité mobile la barre de traction, laquelle déroule la toile du store. Pour ranger le store, l'enrouleur doit vaincre la force de traction des éléments élastiques, de sorte que les bras puissent se plier.

Pour que les bras puissent déplacer la barre avant et dérouler la toile, et maintenir en plus la toile tendue, l'élément élastique, qui est habituellement un ressort hélicoïdal, doit être fortement tendu pour garantir une force suffisante pour vaincre la résistance de la toile. Pour pouvoir réaliser la précontrainte, il est nécessaire de disposer un outil spécial, lequel suppose des limites concernant le lieu dans lequel le montage du bras peut être réalisé.

Il arrive souvent qu'un client intermédiaire ait besoin de donner un aspect particulier au bras, en particulier de le peindre d'une couleur donnée. Néanmoins, le fabricant des bras doit être habituellement celui qui dispose de l'outil de précontrainte du ressort, ce qui suppose pour ce dernier qu'il doit peindre lui-même les bras avant de les envoyer au client intermédiaire, qui ne dispose habituellement pas de l'outil. Donc, ceci suppose que ce dernier doit réaliser lui-même l'opération de peinture avant de les envoyer au client intermédiaire, ce qui suppose des coûts élevés de traitement différencié et de stockage, plus particulièrement lorsqu'il s'agit de séries limitées.

Le document EP 1 013 846 A1 décrit un bras extensible de traction de la barre frontale de traction d'un store, qui comprend un premier élément de bras et un deuxième élément de bras, le premier élément de bras étant constitué d'un premier profil, d'une première extrémité d'articulation avec le deuxième élément de bras et d'une deuxième extrémité de liaison à la barre frontale de traction, le deuxième élément étant constitué d'un deuxième profil, d'une première extrémité d'articulation avec le premier élément de bras et d'une deuxième extrémité de liaison un support fixe de l'extrémité du bras, les deux éléments de bras étant articulés moyennant une articulation, le bras comprenant un élément de traction pourvu d'une première extrémité, d'une deuxième extrémité et d'un élément élastique disposé entre les deux extrémités, la première extrémité de l'élément de traction étant solidaire de la première extrémité d'articulation du premier élément de bras, la deuxième extrémité de l'élément de traction étant solidaire de la deuxième extrémité, dans lequel l'élément de traction comprend un tronçon de longueur réglable entre sa deuxième extrémité et l'élément élastique, le tronçon de longueur réglable étant pourvu d'une tige filetée et d'un tube fileté qui coopère avec la tige filetée.

Néanmoins, le bras décrit dans le document EP 1 013 846 A1 présente l'inconvénient du montage de l'élément de traction, car celui-ci doit être réalisé en usine.

Il y a donc un besoin d'une solution technique permettant au client intermédiaire de recevoir les éléments de bras démontés pour que celui-ci leur donne une finition personnalisée, avant le montage du ressort, mais sans avoir pour cela à acquérir l'outil de tension et le personnel nécessaire pour l'utiliser. DE 78 04 978 U1 décrit un procédé de montage d'un bras extensible de traction de la barre frontale de traction d'un store, qui comprend les étapes consistant à :
a) Obtenir un premier élément de bras et un deuxième élément de bras, le premier élément de bras étant constitué d'un premier profil, d'une première extrémité d'articulation avec le deuxième élément de bras et d'une deuxième extrémité de liaison à la barre frontale de traction, le deuxième élément de bras étant constitué d'un deuxième profil, d'une première extrémité d'articulation avec le premier élément de bras et d'une deuxième extrémité de liaison un support fixe de l'extrémité du bras,
b) Obtenir un élément de traction pourvu d'une première extrémité, d'une deuxième extrémité et d'un élément élastique disposé entre les deux extrémités, l'élément de traction comprenant un tronçon de longueur réglable entre sa deuxième extrémité et l'élément élastique, le tronçon étant de longueur réglable pourvu d'une tige filetée et d'un tube fileté qui coopère avec la tige filetée;
c) Articuler les deux éléments de bras par leurs extrémités d'articulation, de sorte à configurer une articulation,
d) Ancrer la première extrémité de l'élément de traction sur la première extrémité d'articulation du premier élément de bras,
e) Ancrer la deuxième extrémité de l'élément de traction sur la deuxième extrémité,
f) Visser la tige filetée sur le tube fileté jusqu'à obtenir une tension voulue de l'élément élastique.

### DESCRIPTION DE L'INVENTION

Pour contourner l'inconvénient ci-dessus, la présente invention propose un bras extensible de traction de la barre frontale de traction d'un store, qui comprend :
- un premier élément de bras et un deuxième élément de bras,
- le premier élément de bras étant constitué d'un premier profil, d'une première extrémité d'articulation avec le deuxième élément de bras et d'une deuxième extrémité de liaison à la barre frontale de traction,
- le deuxième élément de bras étant constitué d'un deuxième profil, d'une première extrémité d'articulation avec le premier élément de bras et d'une deuxième extrémité de liaison un support fixe de l'extrémité du bras,
- les deux éléments de bras étant articulés moyennant une articulation,
le bras comprenant un élément de traction pourvu d'une première extrémité, d'une deuxième extrémité et d'un élément élastique disposé entre les deux extrémités,

la première extrémité de l'élément de traction étant solidaire de la première extrémité d'articulation du premier élément de bras, la deuxième extrémité de l'élément de traction étant solidaire de la deuxième extrémité, dans lequel l'élément de traction comprend un tronçon de longueur réglable entre sa deuxième extrémité et l'élément élastique, le tronçon de longueur réglable étant pourvu d'une tige filetée et d'un tube fileté qui coopère avec la tige filetée, et dans lequel la première extrémité de l'élément de traction est un anneau, et dans lequel l'extrémité d'articulation avec le deuxième élément de bras du premier élément de bras comprend une rainure accessible depuis l'extérieur pourvue à son tour d'une saillie au contour circulaire pour l'ancrage de la première extrémité de l'élément de traction.

Ainsi, il n'est pas nécessaire pour l'étape de montage de disposer d'un outil spécial comme celui qui est mentionné ci-dessus, le bras peut alors être monté dans n'importe quel endroit où l'on dispose de moyens pour fileter mutuellement la tige filetée et le tube fileté. En outre, il s'agit d'une solution compacte qui permet d'obtenir la partie d'ancrage moyennant le moulage de l'extrémité d'articulation du premier élément de bras.

Dans certaines réalisations, l'élément élastique a une extrémité proximale plus proche de la deuxième extrémité de bras du deuxième élément de bras et une extrémité distale plus proche de l'articulation et dans lequel la deuxième extrémité de l'élément de traction correspond à l'extrémité de la tige filetée et le tube fileté est pourvu de moyens d'ancrage de l'extrémité proximale de l'élément élastique.

Ainsi, une configuration permettant d'accéder à l'extrémité de la tige filetée est possible, laquelle peut être pourvue d'un orifice pour son actionnement rotatif moyennant un outil, comme par exemple une clé type Allen ou similaire.

Dans certaines réalisations, les moyens d'ancrage sont disposés à l'extrémité du tube fileté.

Dans certaines réalisations, les moyens d'ancrage sont disposés sur la surface externe du tube fileté.

Dans certaines réalisations, l'élément de traction comprend un tronçon de traction inextensible dont l'extrémité correspond à la première extrémité de l'élément de traction et dont l'autre extrémité est reliée à l'extrémité distale de l'élément élastique.

Dans certaines réalisations, le tronçon de traction inextensible est constitué d'un câble passé en double et dont les extrémités sont disposées comme des anneaux de liaison à l'extrémité distale de l'élément élastique, de sorte que la partie centrale du câble est disposée comme un ancrage, avec le câble disposé à l'intérieur d'une gaine de section rectangulaire.

La gaine offre dans le contexte de la présente invention les avantages mentionnés dans le modèle d'utilité U200700021 du même titulaire et relatif à un élément de traction pour des bras articulés, à savoir, elle permet de protéger aussi bien le câble que les éléments de bras, et offre en outre un aspect esthétique attractif, car le câble n'est pas visible. En particulier, la présente invention permet de faire passer le câble par l'extérieur de l'articulation sans que les câbles ne soient visibles.

Dans certaines réalisations, l'extrémité d'articulation avec le deuxième élément de bras du premier élément de bras comprend un logement de section complémentaire de la section rectangulaire de la gaine.

Avec cette configuration on obtient un emboîtement parfait entre la gaine et le logement, qui offre en outre une grande qualité esthétique, car la surface extérieure de l'articulation peut être parfaitement cylindrique.

Dans certaines réalisations, le bras comprend un couvercle de l'ensemble constitué de la rainure et de la saillie.

Ce couvercle permet de cacher, de la même manière que la gaine, les parties qui configurent l'ancrage, ce qui garantit une qualité esthétique de l'articulation du bras.

Dans certaines réalisations, la saillie et le couvercle comprennent des moyens de couplage mutuel.

Dans certaines réalisations, la deuxième extrémité du deuxième élément de bras comprend un orifice traversant pour le logement partiel du tronçon de longueur réglable, l'orifice traversant étant pourvu d'un évasement conique à son extrémité distale, et d'un évasement de section constante à son extrémité proximale qui définit une surface d'appui pour la tête d'une extrémité apparente du tronçon de longueur réglable.

Dans certaines réalisations, le bras comprend des moyens pour éviter la rotation du tube fileté. De préférence, lesdits moyens consistent en une goupille qui traverse le tube fileté, la longueur de la goupille étant au moins plus grande que la plus petite des dimensions transversales du logement intérieur du profil de logement du tube fileté.

On peut ainsi éviter que le couple provoqué par le vissage de la tige filetée sur le tube fileté soit transmis à l'élément élastique, et donc permettre de visser la tige plus efficacement.

L'invention fait également référence à un procédé de montage d'un bras extensible de traction de la barre frontale de traction d'un store, qui comprend les étapes consistant à :
a) Obtenir un premier élément de bras et un deuxième élément de bras, le premier élément de bras étant constitué d'un premier profil, d'une première extrémité d'articulation avec le deuxième élément de bras et d'une deuxième extrémité de liaison à la barre frontale de traction, le deuxième élément étant constitué d'un deuxième profil, d'une première extrémité d'articulation avec le premier élément de bras et d'une deuxième extrémité de liaison un support fixe de l'extrémité du bras,
b) Obtenir un élément de traction pourvu d'une première extrémité, d'une deuxième extrémité et d'un élément élastique disposé entre les deux extrémités, l'élément de traction comprenant un tronçon de longueur réglable entre sa deuxième extrémité et l'élément élastique, le tronçon de longueur réglable étant pourvu d'une tige filetée et d'un tube filetée qui coopère avec la tige filetée ;
c) Articuler les deux éléments de bras par leurs extrémités d'articulation, de sorte à configurer une articulation,
d) Ancrer la première extrémité de l'élément de traction sur la première extrémité d'articulation du premier élément de bras ;
e) Ancrer la deuxième extrémité de l'élément de traction sur la deuxième extrémité,
f) Visser la tige filetée sur le tube fileté jusqu'à obtenir une tension voulue de l'élément élastique,
bras dont la première extrémité de l'élément de traction est un anneau, et dans lequel l'extrémité d'articulation avec le deuxième élément de bras du premier élément de bras comprend une rainure pourvue à son tour d'une saillie au contour circulaire, dans lequel l'étape d) est mise en oeuvre en insérant l'anneau qui constitue l'ancrage de la première extrémité de l'élément de traction de l'élément de traction dans la saillie.

Ce procédé permet de contourner les lacunes de l'état de l'art, étant donné que les opérations d), e) et f) n'ont pas besoin d'un outil particulier pour l'opération de précontrainte de l'élément élastique.

Donc, une fois les éléments des étapes a) et b) produits dans un lieu, les autres opérations peuvent être réalisées dans un autre lieu. En particulier, dans ce deuxième lieu on peut mettre en oeuvre une opération de peinture, avant de procéder aux étapes c) à f), pour produire de petites séries de bras avec des couleurs particulières.

De préférence, l'élément élastique a une extrémité proximale plus proche de la deuxième extrémité du deuxième élément de bras et une extrémité distale plus proche de l'articulation et dans lequel la deuxième extrémité de l'élément de traction correspond à l'extrémité de la tige filetée et le tube fileté est pourvu à l'une de ses extrémités de moyens d'ancrage de l'extrémité proximale de l'élément élastique, dans lequel la deuxième extrémité du deuxième élément de bras comprend un orifice traversant pour le logement partiel du tronçon de longueur réglable, l'orifice traversant étant pourvu d'un évasement conique à son extrémité distale, et d'un évasement de section constante à son extrémité proximale qui définit une surface d'appui pour la tête d'une extrémité apparente du tronçon de longueur réglable, de sorte que l'on puisse réaliser confortablement et facilement l'étape e).

Finalement, le procédé comprend une étape supplémentaire consistant à accoupler un couvercle de l'ensemble constitué de la rainure et de la saillie.

### BRÈVE DESCRIPTION DES FIGURES

Pour compléter la description et dans l'objectif de faciliter une meilleure compréhension des caractéristiques de l'invention, selon un exemple de réalisation pratique de cette dernière, un jeu de figures est accompagné comme partie intégrante de la description dans lequel à titre illustratif et non limitatif il a été représenté ce qui suit :
La figura 1 est une vue en perspective du premier élément de bras, qui est celui qui est en contact avec la barre de traction avant.
La figura 2 est une vue en perspective du deuxième élément de bras, qui est celui qui a l'extrémité solidaire avec une structure fixe.
Les figures 3 et 4 sont des perspectives de l'articulation, où l'on peut observer l'emboîtement de gaine dans une rainure périphérique de l'articulation.
La figure 5 montre en perspective les composants de base de l'invention, bien que l'élément élastique soit seulement représenté par une ligne, et dans lequel l'extrémité de fixation à la partie fixe est apparente en section pour pouvoir observer sa disposition intérieure.
La figure 6 est analogue à la figure 5, mais sans coupe.

### DESCRIPTION D'UN MODE DE RÉALISATION DE L'INVENTION

Tel que l'on peut observer sur les figures, l'invention fait référence à un bras extensible B de traction de la barre frontale de traction d'un store.

Ce bras est composé d'un premier élément de bras B1, montré de manière isolée sur la figure 1, et un deuxième élément de bras B2, montré sur la figure 2.

Le premier élément de bras B1 est constitué d'un premier profil P1, d'une première extrémité B11 d'articulation avec le deuxième élément de bras B2 et d'une deuxième extrémité B12 de liaison à la barre frontale de traction.

Le deuxième élément de bras B2 est constitué d'un deuxième profil P2, d'une première extrémité B21 d'articulation avec le premier élément de bras B1 et d'une deuxième extrémité B22 de liaison un support fixe de l'extrémité du bras B.

Comme on peut le voir sur les figures 3, 5 et 6, les deux éléments de bras B1, B2, sont articulés moyennant une articulation A.

Le bras B comprend en son intérieur un élément de traction 1 pourvu d'une première extrémité 11, d'une deuxième extrémité 12 et d'un élément élastique 13, disposé entre les deux extrémités 11, 12, tel que l'on peut observer sur les figures 5 et 6.

La première extrémité 11 de l'élément de traction 1 est solidaire de la première extrémité B11 d'articulation du premier élément de bras B1, et la deuxième extrémité 12 de l'élément de traction 1 est solidaire de la deuxième extrémité B22.

Ces caractéristiques étant connues, selon la présente invention et tel que l'on montre sur la figure 5, l'élément de traction 1 comprend un tronçon 14 de longueur réglable entre sa deuxième extrémité 12 et l'élément élastique 13, le tronçon 14 étant de longueur réglable pourvu d'une tige filetée 141, qui est préférablement une vis avec une tête pourvue d'un emboîtement pour clé Allen, et un tube fileté 142 qui coopère avec la vis 141.

Selon la réalisation illustrée sur la figure 5, l'élément élastique 13 a une extrémité proximale plus proche de la deuxième extrémité B22 du deuxième élément de bras B2 et une extrémité distale plus proche de l'articulation A et la deuxième extrémité 12 de l'élément de traction 1 correspond à l'extrémité de la tige filetée 141 et le tube fileté 142 est pourvu à l'une de ses extrémités de moyens d'ancrage 143 de l'extrémité proximale de l'élément élastique 13.

L'élément de traction 1 comprend un tronçon de traction inextensible dont l'extrémité correspond à la première extrémité 11 de l'élément de traction 1 et dont l'autre extrémité est reliée à l'extrémité distale de l'élément élastique 13.

Le tronçon de traction inextensible est constitué d'un câble 15 passé en double et dont les extrémités sont disposées comme des anneaux de liaison à l'extrémité distale de l'élément élastique 13, de sorte que la partie centrale du câble 15 est disposée comme un ancrage, avec le câble 15 étant disposé à l'intérieur d'une gaine 16 de section rectangulaire. Par « passé en double » on doit comprendre qu'il s'agit d'un câble unique, avec les deux extrémités ancrées sur l'extrémité distale du ressort 13, la partie centrale étant courbée pour constituer un lien d'ancrage sur la saillie A2.

L'extrémité B11 d'articulation avec le deuxième élément de bras B2 du premier élément de bras B1 comprend un logement A4 de section complémentaire de la section rectangulaire de la gaine 16.

Avec cette configuration on obtient un emboîtement parfait entre la gaine et le logement, qui offre en outre une grande qualité esthétique, car la surface extérieure de l'articulation peut être parfaitement cylindrique.

Bien que l'on décrive la solution d'ancrage dans laquelle l'extrémité du tronçon inextensible est fixée à l'extrémité du premier élément de traction, on peut également concevoir que cette extrémité soit fixée sur un noyau rotatif introduit sur l'axe de l'articulation, dans lequel le noyau est solidaire du premier élément de bras. Cette solution est celle qui est décrite par exemple dans les documents publiés avec les numéros ES 1 127 205 U ou EP 1 650 373 B1.

La première extrémité 11 de l'élément de traction est un anneau, et l'extrémité B11 d'articulation avec le deuxième élément de bras B2 du premier élément de bras B1 comprend une rainure A1 pourvue à son tour d'une saillie A2 au contour circulaire pour l'ancrage de la première extrémité 11 de l'élément de traction. Cette extrémité correspond au lien qui constitue la courbe à 180º du câble passé en double.

Tel que l'on peut observer sur la figure 5, le bras comprend un couvercle A3 de l'ensemble constitué de la rainure A1 et de la saillie A2.

La deuxième extrémité B22 du deuxième élément de bras A2 comprend un orifice traversant B221 pour le logement partiel du tronçon 14 de longueur réglable.

En outre, l'orifice traversant B221 pourvu d'un évasement conique B222 à son extrémité distale, et d'un évasement B223 de section constante à son extrémité proximale qui définit une surface d'appui pour la tête d'une extrémité apparente du tronçon 14 de longueur réglable. L'évasement conique B222 facilite le montage rapide de l'élément de traction.

On observe donc sur la figure 5 que pour réaliser la tension du ressort il suffit de monter les différents éléments et de procéder au vissage de la vis par sa tête, qui est apparente à l'extrémité fixe du bras. Pour réaliser cette opération il suffit seulement de disposer d'une clé Allen, on peut donc se passer d'un outil de traction prévue à cet effet.

Le bras comprend également des moyens 144 pour éviter la rotation du tube vissé 142 lorsque le vis 141 est actionné avec une clé, par un utilisateur. La figure 6 montre une réalisation des moyens pour éviter la rotation consistant en une goupille 144. Cette goupille 144 est insérée dans un orifice du tube fileté, par exemple à proximité de l'extrémité d'ancrage à l'élément de traction. La longueur de la goupille doit être plus grande que la plus petite dimension transversale du logement du deuxième élément de bras, qui est celui qui loge le ressort.

La procédure de montage du bras extensible de l'invention est très simple, et comprend les étapes consistant à :
a) Obtenir un premier élément de bras B1 et un deuxième élément de bras B2, le premier élément de bras B1 étant constitué d'un premier profil P1, d'une première extrémité B11 d'articulation avec le deuxième élément de bras B2 et d'une deuxième extrémité B12 de liaison à la barre frontale de traction, le deuxième élément de bras B2 étant constitué d'un deuxième profil P2, d'une première extrémité B21 d'articulation avec le premier élément de bras B1 et d'une deuxième extrémité B22 de liaison un support fixe de l'extrémité du bras B,
b) Obtenir un élément de traction 1 pourvu d'une première extrémité 11, d'une deuxième extrémité 12 et d'un élément élastique 13 disposé entre les deux extrémités 11, 12, l'élément de traction 1 comprenant un tronçon 14 de longueur réglable entre sa deuxième extrémité 12 et l'élément élastique 13, le tronçon 14 étant de longueur réglable pourvu d'une tige filetée 141 et d'un tube fileté 142 qui coopère avec la tige filetée 141 ;
c) Éventuellement, réaliser la finition des éléments de bras, comme par exemple les peindre ;
c) Articuler les deux éléments de bras B1, B2 par ses extrémités d'articulation, de sorte à configurer une articulation A,
e) Ancrer la première extrémité 11 de l'élément de traction 1 sur la première extrémité B11 d'articulation du premier élément de bras B1
f) Ancrer la deuxième extrémité 12 de l'élément de traction 1 sur la deuxième extrémité B22,
g) Visser la tige filetée 141 sur le tube fileté 142 jusqu'à obtenir une tension voulue de l'élément élastique 13.

Dans ce texte, le mot « comprend » et ses variantes comme « comprenant », etc. ne doivent pas être interprétés de façon exclusive, à savoir, ils n'excluent pas la possibilité que ce qui est décrit inclut d'autres éléments, étapes etc.

D'autre part, l'invention ne se limite pas aux réalisations particulières qui sont décrites mais englobe également, par exemple, les variantes pouvant être réalisées par l'homme du métier moyen par exemple, quant au choix des matériaux, dimensions, composants, configuration, etc., dans ce qui découle des revendications.

## Revendications

1. Bras extensible (B) de traction de la barre frontale de traction d'un store, qui comprend :
un premier élément de bras (B1) et un deuxième élément de bras (B2), le premier élément de bras (B1) étant constitué d'un premier profil (P1), d'une première extrémité (B11) d'articulation avec le deuxième élément de bras (B2) et d'une deuxième extrémité (B12) de liaison à la barre frontale de traction,
le deuxième élément de bras (B2) étant constitué d'un deuxième profil (P2), d'une première extrémité (B21) d'articulation avec le premier élément de bras (B1) et d'une deuxième extrémité (B22) de liaison à un support fixe de l'extrémité du bras (B), les deux éléments de bras (B1, B2) étant articulés moyennant une articulation (A), le bras (B) comprenant un élément de traction (1) pourvu d'une première extrémité (11), d'une deuxième extrémité (12) et d'un élément élastique (13) disposé entre les deux extrémités (11, 12), la première extrémité (11) de l'élément de traction (1) étant solidaire de la première extrémité (B11) d'articulation du premier élément de bras (B1), la deuxième extrémité (12) de l'élément de traction (1) étant solidaire de la deuxième extrémité (B22), dans lequel l'élément de traction (1) comprend un tronçon (14) de longueur réglable entre sa deuxième extrémité (12) et l'élément élastique (13), le tronçon (14) de longueur réglable étant pourvu d'une tige filetée (141) et d'un tube fileté (142) qui coopère avec la tige filetée (141) **caractérisé en ce que** la première extrémité (11) de l'élément de traction est un anneau, et **en ce que** l'extrémité (B11) d'articulation avec le deuxième élément de bras (B2) du premier élément de bras (B1) comprend une rainure (A1) accessible depuis l'extérieur pourvue à son tour d'une saillie (A2) au contour circulaire pour l'ancrage de la première extrémité (11) de l'élément de traction.

2. Bras selon la revendication 1, dans lequel l'élément élastique (13) a une extrémité proximale plus proche de la deuxième extrémité (B22) du deuxième élément de bras (B2) et une extrémité distale plus proche de l'articulation (A) et dans lequel la deuxième extrémité (12) de l'élément de traction (1) correspond à l'extrémité de la tige filetée (141) et le tube fileté (142) est pourvu à l'une de ses extrémités de moyens d'ancrage (143) de l'extrémité proximale de l'élément élastique (13).

3. Bras selon la revendication 2, dans lequel les moyens d'ancrage (143) sont disposés à l'extrémité du tube fileté (142).

4. Bras selon la revendication 2, dans lequel les moyens d'ancrage (143) sont disposés à la surface externe du tube fileté (142).

5. Bras selon l'une quelconque des revendications précédentes, dans lequel l'élément de traction (1) comprend un tronçon de traction inextensible dont l'extrémité corresponde à la premier extrémité (11) de l'élément de traction (1) et dont l'autre extrémité est reliée à l'extrémité distale de l'élément élastique (13).

6. Bras selon la revendication 5, dans lequel le tronçon de traction inextensible est constitué d'un câble (15) passé en double et dont les extrémités sont disposées comme des anneaux de liaison à l'extrémité distale de l'élément élastique (13), de sorte que la partie centrale du câble (15) est disposée comme un ancrage, avec le câble (15) étant disposé à l'intérieur d'une gaine (16) de section rectangulaire.

7. Bras selon la revendication 6, dans lequel l'extrémité (B11) d'articulation avec le deuxième élément de bras (B2) du premier élément de bras (B1) comprend un logement (A4) de section complémentaire de la section rectangulaire de la gaine (16).

8. Bras selon la revendication 1, qui comprend un couvercle (A3) de l'ensemble constitué de la rainure (A1) et de la saillie (A2).

9. Bras selon la revendication 8, dans lequel la saillie (A2) et le couvercle (A3) comprennent des moyens de couplage mutuel.

10. Bras selon l'une quelconque des revendications précédentes, dans lequel la deuxième extrémité (B22) du deuxième élément de bras (B2) comprend un orifice traversant (B221) pour le logement partiel du tronçon (14) de longueur réglable, l'orifice traversant (B221) étant pourvu d'un évasement conique (B222) à son extrémité distale, et d'un évasement (B223) de section constante à son extrémité proximale qui définit une surface d'appui pour la tête d'une extrémité apparente du tronçon (14) de longueur réglable.

11. Bras selon la revendication 2 et l'une quelconque qui dépend de celle-ci, qui comprend des moyens pour éviter la rotation du tube fileté (142).

12. Procédé de montage d'un bras extensible (B) de traction de la barre frontale de traction d'un store, qui comprend les étapes consistant à :
a) Obtenir un premier élément de bras (B1) et un deuxième élément de bras (B2), le premier élément de bras (B1) étant constitué d'un premier profil (P1), d'une première extrémité (B11) d'articulation avec le deuxième élément de bras (B2) et d'une deuxième extrémité (B12) de liaison à la barre frontale de traction, le deuxième élément de bras (B2) étant constitué d'un deuxième profil (P2), d'une première extrémité (B21) d'articulation avec le premier élément de bras (B1) et d'une deuxième extrémité (B22) de liaison un support fixe de l'extrémité du bras B,
b) Obtenir un élément de traction (1) pourvu d'une première extrémité (11), d'une deuxième extrémité (12) et d'un élément élastique (13) disposé entre les deux extrémités (11, 12), l'élément de traction (1) comprenant un tronçon (14) de longueur réglable entre sa deuxième extrémité (12) et l'élément élastique (13), le tronçon (14) étant de longueur réglable pourvu d'une tige filetée (141) et d'un tube fileté (142) qui coopère avec la tige filetée (141) ;
c) Articuler les deux éléments de bras (B1, B2) par leurs extrémités d'articulation, de sorte à configurer une articulation (A),
d) Ancrer la première extrémité (11) de l'élément de traction (1) sur la première extrémité (B11) d'articulation du premier élément de bras (B1)
e) Ancrer la deuxième extrémité (12) de l'élément de traction (1) sur la deuxième extrémité (B22),
f) Visser la tige filetée (141) sur le tube fileté (142) jusqu'à obtenir une tension voulue de l'élément élastique (13),
dans lequel la première extrémité (11) de l'élément de traction est un anneau, et dans lequel l'extrémité (B11) d'articulation avec le deuxième élément de bras (B2) du premier élément de bras (B1) comprend une rainure (A1) pourvue à son tour d'une saillie (A2) au contour circulaire, dans lequel l'étape d) est mise en oeuvre en insérant l'anneau qui constitue l'ancrage de la première extrémité (11) de l'élément de traction de l'élément de traction dans la saillie (A2).

13. Procédé selon la revendication 12, dans lequel l'élément élastique (13) a une extrémité proximale plus proche de la deuxième extrémité (B22) du deuxième élément de bras (B2) et une extrémité distale plus proche de l'articulation (A) et dans lequel la deuxième extrémité (12) de l'élément de traction (1) correspond à l'extrémité de la tige filetée (141) et le tube fileté (142) est pourvu à l'une de ses extrémités de moyens d'ancrage (143) de l'extrémité proximale de l'élément élastique (13), dans lequel la deuxième extrémité (B22) du deuxième élément de bras (B2) comprend un orifice traversant (B221) pour le logement partiel du tronçon (14) de longueur réglable, l'orifice traversant (B221) étant pourvu d'un évasement conique (B222) à son extrémité distale, et d'un évasement (B223) de section constante à son extrémité proximale qui définit une surface d'appui pour la tête d'une extrémité apparente du tronçon (14) de longueur réglable, de sorte que l'on puisse réaliser confortablement et facilement l'étape e).

14. Procédé selon la revendication 12, qui comprend une étape supplémentaire de couplage d'un couvercle (A3) de l'ensemble constitué de la rainure (A1) et de la saillie (A2) à la saillie (A2).

## Patentansprüche

1. Ausziehbarer Arm (B) zur Traktion der Fallschiene einer Markise, welcher umfasst:
ein erstes Armelement (B1) und ein zweites Armelement (B2), wobei das erste Armelement (B1) aus einem ersten Profil (P1), einem ersten Ende (B11) zur Gelenkverbindung mit dem zweiten Armelement (B2) und einem zweiten Ende (B12) zur Verbindung mit der Fallschiene besteht, wobei das zweite Armelement (B2) aus einem zweiten Profil (P2), einem ersten Ende (B21) zur Gelenkverbindung mit dem ersten Armelement (B1) und einem zweiten Ende (B22) zur Verbindung mit einem festen Träger am Ende des Arms (B) besteht, wobei die beiden Armelemente (B1, B2) mittels eines Gelenks (A) angelenkt sind, wobei der Arm (B) ein Traktionselement (1) umfasst, das mit einem ersten Ende (11), einem zweiten Ende (12) und einem elastischen Element (13), das zwischen den beiden Enden (11, 12) angeordnet ist, versehen ist, wobei das erste Ende (11) des Traktionselements (1) mit dem ersten Ende (B11) zur Gelenkverbindung mit dem ersten Armelement (B1) verbunden ist und das zweite Ende (12) des Traktionselements (1) mit dem zweiten Ende (B22) verbunden ist, wobei das Traktionselement (1) zwischen seinem zweiten Ende (12) und dem elastischen Element (13) einen Abschnitt (14) mit einstellbarer Länge aufweist, wobei der Abschnitt (14) mit einstellbarer Länge mit einer Gewindestange (141) und einer Gewindehülse (142), das mit der Gewindestange (141) zusammenwirkt, versehen ist, **dadurch**
**gekennzeichnet, dass** das erste Ende (11) des Zugelements ein Ring ist und dass das Ende (B11) zur Gelenkverbindung mit dem zweiten Armelement (B2) des ersten Armelements (B1) eine von außen zugängliche Nut (A1) umfasst, die wiederum mit einem Vorsprung (A2) mit kreisförmigem Umriss zur Verankerung des ersten Endes (11) des Traktionselementes versehen ist.

2. Arm gemäß Anspruch 1, bei dem das elastische Element (13) ein proximales Ende näher an dem zweiten Ende (B22) des zweiten Armelementes (B2) und ein distales Ende näher an dem Gelenk (A) aufweist und bei dem das zweite Ende (12) des Traktionselementes (1) dem Ende der Gewindestange (141) entspricht und die Gewindehülse (142) an einem ihrer Enden mit Verankerungsmitteln (143) für das proximale Ende des elastischen Elements (13) versehen ist.

3. Arm gemäß Anspruch 2, bei dem die Verankerungsmittel (143) an dem Ende der Gewindehülse (142) angeordnet sind.

4. Arm gemäß Anspruch 2, bei dem die Verankerungsmittel (143) auf der Außenfläche der Gewindehülse (142) angeordnet sind.

5. Arm gemäß einem der vorhergehenden Ansprüche, bei dem das Traktionselement (1) einen nicht-ausziehbaren Traktionsabschnitt umfasst, dessen eines Ende dem ersten Ende (11) des Traktionselements (1) entspricht und dessen anderes Ende mit dem distalen Ende des elastischen Elements (13) verbunden ist.

6. Arm gemäß Anspruch 5, bei dem der nicht-ausziehbare Traktionsabschnitt aus einem doppelt gelegten Kabel (15) besteht, dessen Enden wie Verbindungsringe an dem distalen Ende des elastischen Elements (13) angeordnet sind, so dass der zentrale Bereich des Kabels (15) wie ein Anker angeordnet ist, wobei das Kabel (15) im Inneren einer Ummantelung (16) mit rechteckigem Querschnitt angeordnet ist.

7. Arm gemäß Anspruch 6, bei dem das Ende (B11) zur Anlenkung mit dem zweiten Armelement (B2) des ersten Armelements (B1) eine Ausnehmung (A4) mit einem Querschnitt, der komplementär zum rechteckigen Querschnitt der Ummantelung (16) ist, umfasst.

8. Arm gemäß Anspruch 1, der eine Abdeckung (A3) der aus der Nut (A1) und dem Vorsprung (A2) bestehenden Anordnung umfasst.

9. Arm gemäß Anspruch 8, bei dem der Vorsprung (A2) und die Abdeckung (A3) gegenseitige Kopplungsmittel umfassen.

10. Arm gemäß einem der vorhergehenden Ansprüche, bei dem das zweite Ende (B22) des zweiten Armelements (B2) eine Durchgangsöffnung (B221) zur teilweisen Aufnahme des Abschnitts (14) mit einstellbarer Länge aufweist, wobei die durchgehende Öffnung (B221) an ihrem distalen Ende mit einer konischen Ausbauchung (B222) und an ihrem proximalen Ende mit einer Ausbauchung (B223) mit konstantem Querschnitt versehen ist, die eine Auflagefläche für den Kopf eines sichtbaren Endes des Abschnitts (14) mit einstellbarer Länge definieren.

11. Arm gemäß Anspruch 2 und einem der davon abhängigen Ansprüche, der Mittel zur Verhinderung der Rotation der Gewindehülse (142) umfasst.

12. Verfahren zur Montage eines ausziehbaren Arms (B) zur Traktion der Fallschiene einer Markise, welches die Schritte umfasst, bestehend aus:
a) Bereitstellen eines ersten Armelements (B1) und eines zweiten Armelements (B2), wobei das erste Armelement (B1) aus einem ersten Profil (P1), einem ersten Ende (B11) zur Gelenkverbindung mit dem zweiten Armelement (B2) und einem zweiten Ende (B12) zur Verbindung mit der Fallschiene besteht, wobei das zweite Armelement (B2) aus einem zweiten Profil (P2), einem ersten Ende (B21) zur Gelenkverbindung mit dem ersten Armelement (B1) und einem zweiten Ende (B22) zur Verbindung mit einem festen Träger am Ende des Arms (B) besteht;
b) Bereitstellen eines Traktionselements (1), das mit einem ersten Ende (11), einem zweiten Ende (12) und einem zwischen den beiden Enden (11, 12) angeordneten elastischen Element (13) versehen ist, wobei das Traktionselement (1) zwischen seinem zweiten Ende (12) und dem elastischen Element (13) einen Abschnitt (14) mit einstellbarer Länge aufweist, wobei der Abschnitt (14) mit einstellbarer Länge mit einer Gewindestange (141) und einer Gewindehülse (142), die mit der Gewindestange (141) zusammenwirkt, versehen ist;
c) Anlenken der beiden Armelemente (B1, B2) an ihren Enden zur Anlenkung, so dass ein Gelenk (A) gebildet wird,
d) Verankern des ersten Endes (11) des Traktionselements (1) auf dem ersten Ende (B11) zur Anlenkung des ersten Armelements (B1),
e) Verankern des zweiten Endes (12) des Traktionselements (1) auf dem zweiten Ende (B22),
f) Verschrauben der Gewindestange (141) in der Gewindehülse (142), bis
eine gewünschte Spannung des elastischen Elements (13) erzielt wird, wobei das erste Ende (11) des Traktionselements ein Ring ist und wobei das Ende (B11) zur Anlenkung mit dem zweiten Armelement (B2) des ersten Armelements (B1) eine Nut (A1) umfasst, die wiederum mit einem Vorsprung (A2) mit kreisförmigem Umriss versehen ist, wobei der Schritt d) dadurch erfolgt, indem man den Ring, welcher die Verankerung des ersten Endes (11) des Traktionselements in den Vorsprung (A2) einsetzt.

13. Verfahren gemäß Anspruch 12, beidem das elastische Element (13) ein proximales Ende näher an dem zweiten Ende (B22) des zweiten Armelementes (B2) und ein distales Ende näher an dem Gelenk (A) aufweist und bei dem das zweite Ende (12) des Traktionselementes (1) dem Ende der Gewindestange (141) entspricht und die Gewindehülse (142) an einem ihrer Enden mit Verankerungsmitteln (143) für das proximale Ende des elastischen Elements (13) versehen ist, bei dem das zweite Ende (B22) des zweiten Armelements (B2) eine Durchgangsöffnung (B221) zur teilweisen Aufnahme des Abschnitts (14) mit einstellbarer Länge aufweist, wobei die durchgehende Öffnung (B221) an ihrem distalen Ende mit einer konischen Ausbauchung (B222) und an ihrem proximalen Ende mit einer Ausbauchung (B223) mit konstantem Querschnitt versehen ist, die eine Auflagefläche für den Kopf eines sichtbaren Endes des Abschnitts (14) mit einstellbarer Länge definieren, so dass man bequem und einfach den Schritt e) durchführen kann.

14. Verfahren gemäß Anspruch 12, welches einen zusätzlichen Schritt der Kopplung einer Abdeckung (A3) der aus Nut (A1) und Vorsprung (A2) bestehenden Anordnung mit dem Vorsprung (A2) umfasst.

## Claims

1. Extensible traction arm (B) for the front traction bar of an awning, which arm comprises:
a first arm element (B1) and a second arm element (B2), the first arm element (B1) consisting of a first profile (P1), a first end (B11) for hinging to the second arm element (B2) and a second end (B12) for connecting to the front traction bar, the second arm element (B2) consisting of a second profile (P2), a first end (B21) for hinging to the first arm element (B1) and a second end (B22) for connecting to a fixed support of the end of the arm (B), the two arm elements (B1, B2) being hinged by means of a hinge (A), the arm (B) comprising a traction element (1) provided with a first end (11), a second end (12) and an elastic element (13) arranged between the two ends (11, 12), the first end (11) of the traction element (1) being rigidly connected to the first hinge end (B11) of the first arm element (B1), the second end (12) of the traction element (1) being rigidly connected to the second end (B22), the traction element (1) comprising, between its second end (12) and the elastic element (13), a segment (14) of adjustable length, the segment (14) of adjustable length being provided with a threaded rod (141) and a threaded tube (142) which engages with the threaded rod (141), **characterised in that** the first end (11) of the traction element is a ring, and **in that** the end (B11) of the first arm element (B1) for hinging to the second arm element (B2) comprises a groove (A1) that can be accessed from the outside and is in turn provided with a projection (A2) having a circular outline for anchoring the first end (11) of the traction element.

2. Arm according to claim 1, wherein the elastic element (13) has a proximal end closer to the second end (B22) of the second arm element (B2) and a distal end closer to the hinge (A) and wherein the second end (12) of the traction element (1) corresponds to the end of the threaded rod (141) and the threaded tube (142) is provided at one of its ends with means (143) for anchoring the proximal end of the elastic element (13).

3. Arm according to claim 2, wherein the anchoring means (143) are arranged at the end of the threaded tube (142).

4. Arm according to claim 2, wherein the anchoring means (143) are arranged on the outer surface of the threaded tube (142).

5. Arm according to any of the preceding claims, wherein the traction element (1) comprises an inextensible traction segment, the end of which corresponds to the first end (11) of the traction element (1) and the other end of which is connected to the distal end of the elastic element (13).

6. Arm according to claim 5, wherein the inextensible traction segment consists of a doubled-up cable (15), the ends of which are arranged as rings for connecting to the distal end of the elastic element (13) such that the central part of the cable (15) is arranged as an anchor, with the cable (15) being arranged inside a sheath (16) having a rectangular cross section.

7. Arm according to claim 6, wherein the end (B11) of the first arm element (B1) for hinging to the second arm element (B2) comprises a housing (A4) having a cross section that is complementary to the rectangular cross section of the sheath (16).

8. Arm according to claim 1, which comprises a cover (A3) for the assembly consisting of the groove (A1) and the projection (A2).

9. Arm according to claim 8, wherein the projection (A2) and the cover (A3) comprise mutual coupling means.

10. Arm according to any of the preceding claims, wherein the second end (B22) of the second arm element (B2) comprises a through-hole (B221) for partially accommodating the segment (14) of adjustable length, the through-hole (B221) being provided, at its distal end, with a conical flare (B222) and, at its proximal end, with a flare (B223) which has a constant cross section and defines a bearing surface for the head of a visible end of the segment (14) of adjustable length.

11. Arm according to claim 2 and any claim dependent thereon, which arm comprises means for preventing the threaded tube (142) from rotating.

12. Method for mounting an extensible traction arm (B) for the front traction bar of an awning, which method comprises the steps of:
a) producing a first arm element (B1) and a second arm element (B2), the first arm element (B1) consisting of a first profile (P1), a first end (B11) for hinging to the second arm element (B2) and a second end (B12) for connecting to the front traction bar, the second arm element (B2) consisting of a second profile (P2), a first end (B21) for hinging to the first arm element (B1) and a second end (B22) for connecting to a fixed support of the end of the arm B;
b) producing a traction element (1) provided with a first end (11), a second end (12) and an elastic element (13) arranged between the two ends (11, 12), the traction element (1) comprising, between its second end (12) and the elastic element (13), a segment (14) of adjustable length, the segment (14) of adjustable length being provided with a threaded rod (141) and a threaded tube (142) which engages with the threaded rod (141);
c) hinging the two arm elements (B1, B2) by their hinge ends so as to form a hinge (A);
d) anchoring the first end (11) of the traction element (1) to the first hinge end (B11) of the first arm element (B1);
e) anchoring the second end (12) of the traction element (1) to the second end (B22);
f) screwing the threaded rod (141) onto the threaded tube (142) until a desired tension of the elastic element (13) is produced, wherein the first end (11) of the traction element is a ring, and wherein the end (B11) of the first arm element (B1) for hinging to the second arm element (B2) comprises a groove (A1), which is in turn provided with a projection (A2) having a circular outline, wherein step d) is implemented by inserting, in the projection (A2), the ring of the traction element, which ring forms the anchor for the first end (11) of the traction element.

13. Method according to claim 12, wherein the elastic element (13) has a proximal end closer to the second end (B22) of the second arm element (B2) and a distal end closer to the hinge (A) and wherein the second end (12) of the traction element (1) corresponds to the end of the threaded rod (141) and the threaded tube (142) is provided at one of its ends with means (143) for anchoring the proximal end of the elastic element (13), wherein the second end (B22) of the second arm element (B2) comprises a through-hole (B221) for partially accommodating the segment (14) of adjustable length, the through-hole (B221) being provided, at its distal end, with a conical flare (B222) and, at its proximal end, with a flare (B223) which has a constant cross section and defines a bearing surface for the head of a visible end of the segment (14) of adjustable length, such that step e) can be comfortably and easily carried out.

14. Method according to claim 12, which method comprises an additional step of coupling, to the projection (A2), a cover (A3) for the assembly consisting of the groove (A1) and the projection (A2).
